# FASCICULE DE BREVET EUROPEEN

(11) **EP 0 540 129 B1**
(45) Date de publication et mention de la délivrance du brevet: **06.03.1996**
(21) Numéro de dépôt: 92203939.1
(22) Date de dépôt: 20.07.1990
(51) Int. Cl.: B65D 35/50, B65D 47/20

(54) **Ensemble de distribution de produit fluide, en particulier cosmétique ou pharmaceutique**
Abgabevorrichtung für ein flüssiges Produkt, insbesondere kosmetischer oder pharmazeutischer Art
Assembly for dispensing a fluid product such as cosmetics or pharmaceutics

(30) Priorité: 25.07.1989 FR 8910000; 01.02.1990 EP 90400269
(43) Date de publication de la demande: 05.05.1993
(62) Demande divisionnaire de: 90402098.9
(73) Titulaire: L'OREAL, F-75008 Paris (FR)
(72) Inventeur: Gueret, Jean-Louis, F-75018 Paris (FR)
(74) Mandataire: Peuscet, Jacques

(56) Documents cités:
- DE-A- 1 536 070
- DE-B- 1 141 938
- DE-B- 1 207 863
- GB-A- 2 083 142
- US-A- 3 820 689
- US-A- 4 099 651
- US-A- 4 124 150

## Description

La présente invention concerne un ensemble de distribution d'un ou plusieurs produit(s) fluide(s) sous forme de liquide ou de crème (ou pâte) plus ou moins épaisse. Cet ensemble permet notamment de distribuer des produits cosmétiques ou pharmaceutiques.

On connaît de nombreux ensembles de distribution comportant un récipient contenant le produit à distribuer, sur lequel, on fixe de façon amovible ou non, une tête de distribution. Cette tête de distribution comporte un dispositif permettant à l'utilisateur d'actionner la distribution, et au moins un canal de distribution communiquant, d'une part, avec le récipient contenant le produit à distribuer, et, d'autre part, avec l'extérieur.

De façon connue, lorsqu'il y a plusieurs produits à distribuer, le récipient peut comporter plusieurs parties, soit qu'il soit constitué de plusieurs conteneurs indépendants, soit qu'il soit constitué d'un conteneur unique divisé par des cloisons internes en plusieurs compartiments, chacun des conteneurs ou des compartiments étant relié à un canal de la même tête de distribution. La tête de distribution peut également contenir un compartiment pour un produit différent de celui contenu dans le récipient, ce compartiment étant relié au canal de distribution du produit contenu dans le récipient ou à un canal différent.

Il est connu, qu'après la distribution du produit, une partie de celui-ci reste dans le canal de distribution. Cette partie du produit est en contact avec l'air lors de la reprise d'air de la tête de distribution et, éventuellement, au cours du stockage. Le produit peut donc être dégradé par oxydation ou souillé par les impuretés et les micro-organismes de l'air et, par conséquent, lors d'une distribution ultérieure, le produit distribué pourra avoir perdu ses qualités et même être devenu nocif.

Dans US-A-4 099 651, on a proposé de résoudre ce problème par un système de fermeture ne s'ouvrant que sous la poussée du produit à distribuer. Ce brevet décrit une tête de distribution comportant un élément tubulaire fixé sur l'embout d'un tube souple ; l'élément tubulaire contient, sur au moins une partie de sa longueur, une cloison plane qui dépasse de l'élément tubulaire : deux canaux de sortie du produit sont ainsi définis. Un manchon en matériau élastique est enfilé sur l'élément tubulaire et sur la partie de la cloison plane qui en dépasse. Le système de fermeture est constitué par le bord du manchon en matériau élastique qui repose sur les deux faces opposées de l'extrémité de ladite cloison plane ; ce bord est en contact avec ces deux faces de la cloison lorsqu'il n'y a pas de distribution, s'écarte de ces faces lorsqu'il y a distribution du produit à distribuer et revient par élasticité en contact avec ces faces lorsque cesse la distribution.

Cependant, dans un tel système de fermeture, le contact entre le bord du manchon et la face de la cloison n'est assuré que par l'élasticité de la zone de bord du manchon et il en résulte fréquemment une étanchéité au repos très insuffisante, quelle que soit la surface de contact entre le bord du manchon et chacune des faces de la cloison, en particulier lorsque le produit distribué est visqueux.

Dans US-A-4 099 651 on a proposé de protéger la tête de distribution lors du stockage à l'aide d'un capuchon comportant des éléments internes venant bloquer la fermeture. Cependant, ces capuchons n'étant pas solidaires de la tête de distribution sont facilement égarés. Il n'y a alors plus aucun moyen de blocage de la fermeture.

L'invention a pour but des systèmes de blocage qui sont solidaires de la tête de distribution.

La présente invention a pour premier objet un ensemble de distribution d'au moins un produit fluide, ensemble qui comporte un récipient et une tête de distribution contenant au moins un canal de distribution du (des) produit(s) à distribuer, un système de fermeture étant situé à la partie terminale, s'ouvrant sur l'extérieur du (ou de chaque) canal de distribution, ledit système étant formé par au moins un obturateur qui fait partie d'une pièce en matériau élastiquement déformable de la tête de distribution et par au moins un siège, qui fait partie d'une autre pièce de la tête de distribution, l'(ou les) obturateur(s) est en contact avec leur siège associé lorsqu'il n'y a pas de distribution, s'écartant dudit siège par déformation élastique sous la pression du produit à distribuer et revenant par élasticité en contact avec ledit siège lorsque cesse la distribution, dans lequel la tête de distribution comporte un dispositif de blocage du système de fermeture, caractérisé par le fait que le dispositif de blocage est constitué par un volet solidaire de la tête de distribution coulissant sur une pièce solidaire de la tête de distribution.

La présente invention a pour second objet un ensemble dans lequel le dispositif de blocage est constitué par un ergot mobile disposé sur un étrier qui peut pivoter sur deux axes coaxiaux portés par la tête de distribution.

Avantageusement, le (ou chacun des) obturateur(s) est soumis à l'action d'un organe de contrainte ayant tendance à le (ou les) maintenir appliqué(s) sur le siège avec lequel il(s) coopère(nt) pour assurer l'étanchéité du contact de fermeture.

Il est entendu que l'étanchéité mentionnée dans la définition ci-dessous n'est assurée qu'aux imperfections de réalisation près. Selon l'invention elle doit être suffisante pour empêcher pratiquement toute aspiration d'air à travers le système de fermeture après la fin de la distribution du produit, quelle que soit la viscosité du produit à distribuer. L'étanchéité étant quelque peu fonction de la zone de contact entre l'obturateur et le siège, l'invention prévoit de choisir une zone de contact ayant une dimension suffisante pour que l'étanchéité soit assurée.

Ce dispositif de blocage peut être un dispositif que l'on déplace pour effectuer la première distribution et que l'on peut remettre en place ultérieurement.

En effet, il est avantageux que l'organe de blocage puisse être replacé après une ou plusieurs distribution(s) pour assurer l'étanchéité lors du transport et éviter une ouverture accidentelle du système de fermeture. Les dispositifs de blocage selon l'invention n'ont d'action que sur le système de fermeture proprement dit. Le dispositif de blocage constitué par un volet coulissant vient bloquer la flexibilité de la lèvre de la lame élastique du système de fermeture. Le système constitué par un ergot vient bloquer l'élasticité de l'obturateur dans le système de fermeture, par encliquetage au niveau de l'orifice de distribution. De préférence, l'étrier peut également, après désencliquetage de l'ergot, servir de levier pour exercer la pression de distribution.

Pour mieux faire comprendre l'objet de l'invention, on va en décrire ci-après, à titre purement illustratif et non limitatif, plusieurs modes de réalisation représentés sur le dessin annexé.

Sur ce dessin :
- la figure 1 est une vue en coupe longitudinale d'un ensemble de distribution ne comportant pas de dispositif de blocage ;
- la figure 2 est une vue du même ensemble de distribution en position de distribution ;
- les figures 3a à 3c représentent schématiquement une tête analogue à celle de la figure 2, comportant un dispositif de blocage, selon l'invention, avec étrier, la figure 3a étant une vue en perspective cavalière, la figure 3b, une vue de côté de la tête bloquée et la figure 3c, une vue de côté de la tête en cours de blocage ;
- les figures 4a à 4c représentent schématiquement un système analogue à celui des figures 3 où l'étrier peut servir pour la commande de la distribution du produit, les figures 4a et 4b étant des vues de côté de la tête de distribution bloquée et en position de distribution et la figure 4c étant une vue en perspective cavalière ;
- les figures 5 et 6, enfin, représentent en perspective et en coupe axiale une tête semblable à celle de la figure 2 comportant un système particulier de blocage.

Sur les figures 1 et 2, l'ensemble 1 est constitué par une tête de distribution 3 qui comporte une seule valve constituée par un système de fermeture à lèvre élastique, la tête étant fixée sur un tube souple 2.

Le tube 2 est muni d'un goulot 4 comportant, côté tube, une partie 5 de plus grand diamètre et coté tête de distribution, une partie 6 coaxiale de plus petit diamètre. La partie 5 est munie de deux bourrelets 5a et 5b circulaires de diamètres extérieurs identiques.

La partie 6 de plus petit diamètre présente au moins une échancrure rectangulaire 7 sur son bord supérieur.

La tête de distribution 3 est une tête à distribution latérale. Elle a une forme générale cylindrique munie d'une extension latérale radiale formant bec 3a ; le système de fermeture F est situé à l'extrémité extérieure de ce bec 3a.

Ladite tête 3 comporte une pièce 8 comportant le siège située dans un plan perpendiculaire à l'axe longitudinal X - X de l'ensemble 1, couvrant toute la surface extérieure de la tête de distribution la plus éloignée du tube 2, c'est-à-dire la surface supérieure selon la figure 1. Cette pièce 8 comportant le siège a la forme d'un disque muni d'un bec radial 8a de forme rectangulaire se projetant vers l'extérieur. La pièce 8 comportant le siège est également munie d'une cavité cylindrique 8b dans laquelle vient s'insérer la partie étroite 6 du goulot 4 du tube 2. Une rainure 8c se termine au voisinage du bord extérieur du bec 8a de la pièce 8 comportant le siège par une pente 8d inclinée vers l'extérieur et en direction du tube 2. La face interne (supérieure sur la figure 1) du bord extérieur du bec forme le siège 8e. Le siège 8e est situé dans un plan perpendiculaire à l'axe longitudinal X-X de l'ensemble distributeur et a la forme d'un rectangle.

Une lame en matériau élastique 9 comportant la lèvre du système de fermeture est placée en contact avec la face interne (face inférieure sur la figure 1) de la pièce 8 comportant le siège 8e et repose sur un support 10. La lame de matériau élastique 9 recouvre toute la surface interne de la pièce 8 comportant le siège, c'est-à-dire qu'elle a la forme d'un disque muni d'un bec dont l'extrémité est taillée en biseau et qui est situé au droit du bec 8a de la pièce 8 comportant le siège. L'extrémité en biseau du bec est inclinée vers la pièce 8 comportant le siège et son bord forme la lèvre 9a du système de fermeture.

En résumé, le système de fermeture F est constitué par le siège formé par la surface 8e du bec 8a et par la lèvre 9a de la lame 9, lèvre formée par le bord de l'extérieur en biseau du bec.

Le support 10 fait office d'organe de contrainte. Il comporte une paroi plane rigide, parallèle à la pièce 8 comportant le siège et à la lame 9, ayant la forme d'un disque 11 muni d'un bec 11a rectangulaire disposé au vis-à-vis du bec 8a de la pièce comportant le siège 8 et du bec 9a de la lame 9. Le biseau du bec de la lame 9 formant la lèvre 9a fait saillie au-delà du bec 11a de la paroi rigide. Dans la paroi plane 11 est ménagée une ouverture axiale et circulaire 11b bordée par une jupe 11c cylindrique tournée en direction du tube 2. Ladite jupe 11c entoure la partie la plus étroite 6 du goulot 4 du tube 2.

Le support 10 comporte également une jupe périphérique 12 qui est fixée à la périphérie de la pièce 8 comportant le siège 8e par un système de nervure et rainure, sauf au niveau du bord du bec 8a de la pièce comportant le siège 8e. Cette jupe 12 comporte une échancrure au vis-à-vis du bec 11a du disque rigide 11.

La jupe 12 est munie sur sa face interne d'un bourrelet circulaire 12a qui vient se placer par claquage sous le bourrelet 5a de la partie 5 de plus grand diamètre du goulot 4 du tube 2.

L'appareil fonctionne de la façon suivante : quand l'utilisateur désire distribuer le produit contenu dans le tube 2, il fait tourner la tête de distribution 3 jusqu'à ce que l'échancrure 7 du goulot 4 vienne en face de la rainure 8c du siège 8. Puis il appuie sur le tube 2, ce qui fait passer le produit à travers le premier conduit formé par le goulot 4 dans le second conduit perpendiculaire délimité par la lame 9 et la rainure 8c de la pièce 8 comportant le siège.

Lorsque le produit arrive au niveau de la zone de fermeture F, la lèvre 9a formée par le bord s'écarte par flexion de la surface 8e du bec 8a, de la pièce 8 comportant le siège, perpendiculairement à la direction de poussée du produit et le produit peut sortir comme illustré sur la figure 2. Le support 10 qui maintient la lame limite le déplacement de la lèvre 9a lors de l'ouverture du système de fermeture. Dès que l'utilisateur cesse d'appuyer sur le tube 2, il n'y a plus de poussée du produit à distribuer au niveau du système de fermeture F et la lèvre 9a revient, par élasticité, en contact avec le siège 8e, dans la zone de fermeture F. Le support 10 exerce alors sur la lame 9 une certaine contrainte qui applique la lèvre 9a contre le siège 8e et assure l'étanchéité désirée convenable. L'air ne peut plus pénétrer dans le tube 2 et, par conséquent, le produit ne peut pas être souillé par des impuretés ou micro-organismes, ni oxydé.

La figure 3a à 3c représentent schématiquement une tête de distribution 1703 à bec latéral 1703a comportant une lame 1705 à extrémité en biseau 1705a reposant sur une pièce comportant le siège et maintenue par un couvercle 1706 formant organe de contrainte. La lèvre 1705a de la lame peut être maintenue au cours du stockage à l'aide d'un dispositif de blocage, constitué par un étrier 1707 en matériau semi-rigide fixe pivotant par encliquetage de ses deux branches latérales 1771 sur deux axes 1772 et muni sur la barre transversale d'un ergot 1773 disposé au niveau du système de fermeture F. En position de stockage, l'étrier 1707 est dans la position représentée sur les figures 3a et 3b. La figure 3c représente, en traits mixtes, l'étrier 1707 en cours de déblocage et, en trait continu, l'étrier en position de repos après déblocage.

Les figures 4a à 4c représentent schématiquement une tête de distribution 1803, à bec latéral, formant pompe comportant un bouton-poussoir et un étrier 1807 de blocage de la lame 1805 du sytème de fermeture F. L'étrier 1807 est fixé pivotant en un point voisin du milieu de ses bras 1871, sur deux axes 1872 portés par le bouton-poussoir 1808. La barre transversale de l'étrier est munie d'un élargissement 1879 dont un bord porte l'ergot 1873 et qui forme une surface légèrement incurvée formant un angle avec les bras de l'étrier. L'étrier 1807 oscille entre une position représentée sur la figure 4a où il bloque le dispositif de fermeture à l'aide de l'ergot 1873 et, par l'intermédiaire de la position représentée sur la figure 4b, une position représentée sur la figure 4c, où l'étrier 1807 repose par une partie de sa surface élargie 1879, sur la surface supérieure du bouton-poussoir et est bloqué par un plot 1874 porté par une patte fixe solidaire du récipient 1809. L'étrier peut être alors utilisé comme un levier pour appuyer sur le bouton-poussoir 1808. En appuyant sur la face incurvée de l'élargissement 1873, l'utilisateur obtient une démultiplication de la force de pression exercée sur le bouton-poussoir 1808.

Les figures 5 et 6 montrent une tête de distribution 1603 à bec latéral comportant une lame 1605 prise en sandwich entre une pièce rigide 1604 comportant le siège et un couvercle 1606 formant organe de contrainte. Sur le couvercle 1606 est ménagée une ouverture 1661 rectangulaire disposée symétriquement par rapport au plan médian de la lame et s'étendant de la limite du biseau 1605a de la lame 1605 diamétralement jusqu'au voisinage du bord du couvercle opposé au bec 1603a de la tête de distribution 1603. Dans cette ouverture peut coulisser selon la double flèche f, une languette 1607 qui modifie, selon sa position, la flexibilité de la lèvre de la lame 1605 de façon à régler la pression du produit nécessaire pour l'ouverture du système de fermeture.

## Revendications

1. Ensemble de distribution d'au moins un produit fluide, ensemble qui comporte un récipient et une tête de distribution (1603, 1703, 1803) contenant au moins un canal de distribution du (des) produit(s) à distribuer, un système de fermeture (F) étant situé à la partie terminale, s'ouvrant sur l'extérieur du (ou de chaque) canal de distribution, ledit système étant formé par au moins un obturateur (1605, 1705, 1805) qui fait partie d'une pièce en matériau élastiquement déformable de la tête de distribution et par au moins un siège, qui fait partie d'une autre pièce de la tête de distribution, l'(ou les) obturateur(s) étant en contact avec leur siège associe lorsqu'il n'y a pas de distribution, s'écartant dudit siège par déformation élastique sous la pression du produit à distribuer et revenant par élasticité en contact avec ledit siège lorsque cesse la distribution, dans lequel la tête de distribution (1603, 1703, 1803) comporte un dispositif de blocage (1607, 1773, 1873) du système de fermeture (F), caractérisé par le fait que le dispositif de blocage est constitué par un volet (1607) solidaire de la tête de distribution coulissant sur une pièce solidaire (1606) de la tête de distribution.

2. Ensemble selon la revendication 1, caractérisé par le fait que le volet est constitué par une languette (1607) qui coulisse dans une ouverture rectangulaire ménagée dans un couvercle (1606) disposé de façon que l'obturateur (1605) soit compris entre le siège et ledit couvercle (1606).

3. Ensemble de distribution d'au moins un produit fluide, ensemble qui comporte un récipient et une tête de distribution (1603, 1703, 1803) contenant au moins un canal de distribution du (des) produit(s) à distribuer, un système de fermeture (F) étant situé à la partie terminale, s'ouvrant sur l'extérieur du (ou de chaque) canal de distribution, ledit système étant formé par au moins un obturateur (1605, 1705, 1805) qui fait partie d'une pièce en matériau élastiquement déformable de la tête de distribution et par au moins un siège, qui fait partie d'une autre pièce de la tête de distribution, l'(ou les) obturateur(s) étant en contact avec leur siège associé lorsqu'il n'y a pas de distribution, s'écartant dudit siège par déformation élastique sous la pression du produit à distribuer et revenant par élasticité en contact avec ledit siège lorsque cesse la distribution, dans lequel la tête de distribution (1603, 1703, 1803) comporte un dispositif de blocage (1607, 1773, 1873) du système de fermeture (F), caractérisé par le fait que le dispositif de blocage est constitué par un ergot (1773, 1873) mobile disposé sur un étrier ((1707, 1807), qui peut pivoter sur deux axes coaxiaux (1772, 1872) portés par la tête de distribution (1703, 1803).

4. Ensemble selon la revendication 3, caractérisé par le fait que l'étrier (1807), après désencliquetage de l'ergot (1873), sert de levier pour exercer la pression de distribution.

5. Ensemble selon l'une des revendications précédentes, caractérisé par le fait que le (ou chacun des) obturateur(s) (1605, 1705) est soumis à l'action d'un organe de contrainte (1606, 1706) ayant tendance à le (ou les) maintenir appliqué(s) sur le siège avec lequel il(s) coopère(nt) pour assurer l'étanchéité du contact de fermeture.

## Claims

1. Assembly for dispensing at least one fluid product, which assembly includes a receptacle and a dispensing head (1603, 1703, 1803) containing at least one channel for dispensing the product(s) to be dispensed; a closure system (F) being situated at the terminal part opening to the outside of the (or of each) dispensing channel; the said system being formed by at least one stopper (1605, 1705, 1805) which forms part of a component, made of elastically deformable material, of the dispensing head and by at least one seat which forms part of another component of the dispensing head; the stopper(s) being in contact with their associated seat when there is no dispensing, moving away from the said seat by elastic deformation under the pressure of the product to be dispensed, and coming back into contact with the said seat through elasticity when dispensing ceases; in which assembly the dispensing head (1603, 1703, 1803) includes a device (1607, 1773, 1873) for blocking the closure system (F); characterized in that the blocking device consists of a flap (1607) integral with the dispensing head sliding on a component (1606) integral with the dispensing head.

2. Assembly according to Claim 1, characterized in that the flap consists of a tongue (1607) which slides in a rectangular opening made in a cover (1606) located in such a fashion that the stopper (1605) lies between the seat and the said cover (1606).

3. Assembly for dispensing at least one fluid product, which assembly includes a receptacle and a dispensing head (1603, 1703, 1803) containing at least one channel for dispensing the product(s) to be dispensed; a closure system (F) being situated at the terminal part opening to the outside of the (or of each) dispensing channel, the said system being formed by at least one stopper (1605, 1705, 1805) which forms part of a component made of elastically deformable material of the dispensing head and by at least one seat which forms part of another component of the dispensing head; the stopper(s) being in contact with their associated seat when there is no dispensing, moving away from the said seat by elastic deformation under the pressure of the product to be dispensed, and coming back into contact with the said seat by elasticity when dispensing ceases; in which assembly the dispensing head (1603, 1703, 1803) includes a device (1607, 1773, 1873) for blocking the closure system (F); characterized in that the blocking device consists of a mobile stub (1773, 1873) located on a stirrup piece (1707, 1807) which can pivot on two coaxial pins (1772, 1872) borne by the dispensing head (1703, 1803).

4. Assembly according to Claim 3, characterized in that the stirrup piece (1807), after the stub (1873) has been clicked out of engagement, serves as a lever for exerting the dispensing pressure.

5. Assembly according to one of the preceding claims, characterized in that the (or each of the) stopper(s) (1605, 1705) is subjected to the action of a stressing member (1606, 1706) which tends to keep it (or them) applied against the seat with which it (they) interacts (interact) to ensure that the closure contact is leaktight.

## Patentansprüche

1. Abgabevorrichtung für wenigstens ein fluides Produkt, die einen Behälter und einen Abgabekopf (1603, 1703, 1803) aufweist, der wenigstens einen Abgabekanal für das (die) abzugebende(n) Produkt(e) enthält, wobei ein Verschlußsystem (F), an dem sich nach außen öffnenden Endbereich des (oder jedes) Abgabekanals angeordnet ist, wobei das System aus wenigstens einem Verschluß (1605, 1705, 1805), der Teil eines Bauteils aus elastisch verformbarem Material des Abgabekopfes ist, und aus wenigstens einem Sitz besteht, der Teil eines anderen Bauteils des Abgabekopfes ist, wobei der Verschluß (oder die Verschlüsse) seinen (ihren) zugehörigen Sitz berührt (berühren), wenn keine Abgabe stattfindet, sich von dem Sitz durch elastisches Verformen unter dem Druck des abzugebenden Produktes entfernt (entfernen) und nach Beendigung der Abgabe elastisch wieder mit dem Sitz in Kontakt kommt (kommen), wobei der Abgabekopf (1603, 1703, 1803) eine Blockiereinrichtung (1607, 1773, 1873) für das Verschlußsystem (F) aufweist, dadurch gekennzeichnet, daß die Blockiereinrichtung aus einem mit dem Abgabekopf verbundenen Schieber (1607) besteht, der auf einem mit dem Abgabekopf verbundenen Bauteil (1606) verschiebbar ist.

2. Vorrichtung gemäß Anspruch 1, dadurch gekennzeichnet, daß der Schieber aus einer Zunge (1607) besteht, die in einer rechteckigen Öffnung gleitet; die in einem Deckel (1606) ausgespart ist, der so angeordnet ist, daß der Verschluß (1605) zwischen dem Sitz und dem Deckel (1606) eingefaßt ist.

3. Abgabevorrichtung für wenigstens ein fluides Produkt, die einen Behälter und einen Abgabekopf (1603, 1703, 1803) aufweist, der wenigstens einen Abgabekanal für das (die) abzugebende(n) Produkt(e) enthält, wobei ein Verschlußsystem (F), an dem sich nach außen öffnenden Endbereich des (oder jedes) Abgabekanals angeordnet ist, wobei das System aus wenigstens einem Verschluß (1605, 1705, 1805), der Teil eines Bauteils aus elastisch verformbarem Material des Abgabekopfes ist, und aus wenigstens einem Sitz besteht, der Teil eines anderen Bauteils des Abgabekopfes ist, wobei der Verschluß (oder die Verschlüsse) seinen (ihren) zugehörigen Sitz berührt (berühren), wenn keine Abgabe stattfindet, sich von dem Sitz durch elastisches Verformen unter dem Druck des abzugebenden Produktes entfernt (entfernen) und nach Beendigung der Abgabe elastisch wieder mit dem Sitz in Kontakt kommt (kommen), wobei der Abgabekopf (1603, 1703, 1803) eine Blockiereinrichtung (1607, 1773, 1873) für das Verschlußsystem (F) aufweist, dadurch gekennzeichnet, daß die Blockiereinrichtung aus einem beweglichen Haltehaken (1773, 1873) besteht, der auf einem Bügel (1707, 1807) angeordnet ist, der um zwei koaxiale, vom Abgabekopf (1703, 1803) getragene Achsen (1772, 1872) schwenkbar ist.

4. Vorrichtung gemäß Anspruch 3, dadurch gekennzeichnet, daß der Bügel (1807) nach Ausklinken des Haltehakens (1873) als Hebel zum Ausüben des Abgabedrucks dient.

5. Vorrichtung gemäß einem der vorhergehenden Ansprüche, dadurch gekennzeichnet, daß der Verschluß (oder jeder der Verschlüsse) (1605, 1705) der Wirkung eines Spannungsmittels (1606, 1706) unterliegt, das bestrebt ist, ihn (oder sie) gegen den Sitz gedrückt zu halten, mit dem er (sie) zusammenwirkt (zusammenwirken), um die Abdichtung des Verschlußkontaktes zu gewährleisten.
